# DEMANDE DE BREVET EUROPEEN

(11) **EP 1 034 718 A1**
(43) Date de publication de la demande: **13.09.2000**
(21) Numéro de dépôt: 00390006.5
(22) Date de dépôt: 07.03.2000
(51) Int. Cl.: A45C 13/08

(54) **Articles de maroquinerie à façade réversible**

(30) Priorité: 08.03.1999 FR 9902808
(71) Demandeur: Societe Sydel Sarl, 81300 Graulhet (FR)
(72) Inventeur: Tchou, Jung-Seng, 81300 Graulhet (FR)
(74) Mandataire: Ravina, Bernard

(57) **Abrégé**

L'invention concerne les articles de maroquineries pouvant présenter plusieurs esthétiques différents. L'article tel qu'un cartable par exemple peut être démonté en trois parties, l'élément de base (15), la façade de base (16) et la façade du rabat (17). Chaque façade possède deux faces différentes, il est donc possible d'obtenir en les combinant quatre esthétiques de cartables différentes. Une fermeture à glissière (18) peut être disposée sur la partie supérieure du rabat, au point de jonction par exemple entre la partie du rabat faisant façade et la partie supérieure du rabat. Une autre fermeture à glissière (19) peut être positionnée sur la partie périphérique de l'élément de base, par exemple au niveau des soufflets du cartable.

## Description

L'invention est du domaine de la maroquinerie et concerne un système comportant au moins une façade réversible pour tout type d'article de maroquinerie tels que sacs, cartables, portefeuille ou autre. Ce système permet, en retournant la façade, de donner à un même article plusieurs aspects différents. Ainsi, chaque côté de la façade peut être orné d'un motif différent ce qui permet de changer l'allure et l'esthétique de l'article. On entend par façades, la ou les parties d'un article de maroquinerie les plus visibles de l'article, généralement opposée à la partie dorsale dans le cas des sacs à dos ou des cartables. Toutefois, la présente invention est également applicable à des portefeuilles ou des portes-monnaie, la façade désignera dans ce cas au moins l'une, quelconque, des faces de l'article.

Il est connu de changer l'aspect d'un sac ou d'un vêtement en le retournant mais ce principe n'est pas adaptable à de nombreux objets tels que les cartables, les sacs à dos comportant des bretelles.

Le brevet FR 1 363 571 (RAFALOWICZ) décrit un sac à main réversible. Le sac comporte un élément de base et une face. Pour obtenir un sac d'allure différente il est nécessaire de désolidariser les deux éléments et de les retourner pour les réassembler. Ce type de retournement n'est pas envisageable dans le cas de sac comportant des bretelles car il serait nécessaire de les installer sur les deux faces de l'élément de base. D'autre part, d'après ce principe, on ne peut obtenir que deux esthétiques de sac différentes.

Le brevet FR 978 474 (CHARPENTIER) décrit un sac dont les façades avants et arrières sont portées par des glissières et sont retournables. Ce sac ne comporte pas de rabat. Une fois de plus, ce principe n'est pas vraiment adaptable aux sacs à bretelles.

Le brevet EP 414 656 (SOUCEK) reprend le principe du brevet FR 978 474 en y joignant une lanière réversible et une languette de fermeture du sac elle aussi réversible. Ce sac n'est une fois de plus pas adapté aux sacs à bretelles et d'autre part, il ne comporte pas de rabat.

Le brevet US 2 051 092 (LANDIS) décrit un sac à main. Chaque face du sac est recouverte d'une couverture pouvant être désolidarisée de l'armature, retournée et repositionnée.

Le brevet US 5 725 039 (MACINAI) décrit un sac a main avec un rabat réversible. Le rabat est maintenu au sac pas deux systèmes d'attache situés à l'intérieur du sac. Il apparaît clairement sur la figure 2 par exemple que ce type de montage est inesthétique puisqu'il laisse une fente entre le rabat et le sac.

La présente invention a pour but de proposer un nouveau type d'article de maroquinerie dont il est possible de changer l'aspect sans apporter aucun élément extérieur. Chaque article est composé d'au moins un élément de base, portant par exemple les bretelles d'un sac à dos, et d'au moins une façade. Selon une caractéristique de l'invention l'article comporte au moins un élément de base, constituant la partie dorsale d'un sac à dos par exemple, une façade de base et un rabat caractérisé en ce que ledit élément de base et ladite façade de base et ledit rabat sont totalement séparables par l'intermédiaire de fermetures à glissière ou tout autre moyen d'assemblage disposé sur la partie supérieure du rabat et sur la partie périphérique de l'élément de base, ladite façade de base et ledit rabat possédant sur chacune de leurs faces une esthétique différente et pouvant à volonté être retournées et ré assemblées sur l'élément de base.

D'autres avantages et caractéristiques de l'invention apparaîtront à la lecture de la description ci-après de formes de réalisation de l'invention données à titre d'exemples non limitatifs et illustrés par les dessins joints dans lesquels:
- la figure 1 représente une fermeture à glissière permettant de réaliser l'invention.
- la figure 2A représente un mode de réalisation de l'article dans sa configuration initiale.
- la figure 2B représente l'article en vue de côté.
- la figure 2C représente l'article en vue de face en coupe dans le plan de la fermeture à glissière.
- la figure 2D représente l'article après retournement de la façade.
- les figures 3 représentent le mode opératoire pour effectuer le retournement de la façade.
- la figure 4 représente un autre mode de réalisation de l'invention dans le cas ou l'article comporte un rabat.

L'article de maroquinerie, selon l'invention, est composé d'au moins un élément de base et d'au moins une façade totalement séparables et assemblés entre eux par tout type de moyen d'assemblage. Le moyen d'assemblage peut être constitué par exemple par un lacet, des boutons pression ou des systèmes à velours et crochets positionnés sur la périphérie de la façade et de l'élément de base.

Selon un mode de réalisation de l'invention représenté sur la figure 1, le système de façade réversible utilise une fermeture à glissière. Cette fermeture à glissière doit être de type réversible. L'une des deux parties (1) de la fermeture est de type connu comportant un curseur (2), une butée de démarrage (3), un profil dentelé (4) et une butée d'arrêt (5). L'autre partie (6) de la fermeture présente la particularité de posséder un guide de démarrage (7) et (7') à chacune de ses extrémités. Ainsi, il est possible d'enclencher la fermeture par l'une ou l'autre des extrémités (7) ou (7'). A cet effet, le profil dentelé (4) doit être de type symétrique de manière à s'emboîter avec son profil complémentaire (8) quel que soit le sens dans lequel la fermeture est enclenchée. La fermeture utilisée peut par exemple être du type « Fermeture à glissière injectée » mais il va de soi que d'autres types de fermeture à glissière peuvent être envisagés.

Selon un mode de réalisation de l'invention représenté sur les figures 2, la fermeture à glissière (9) est positionnée sur tout le contour, parallèle au plan dorsal, d'un sac à dos (10). La fermeture (9) sépare ainsi le sac en deux parties totalement séparables: La partie dorsale ou élément de base (11) et la façade (12). En l'ouvrant partiellement, la fermeture (9) remplace la fermeture classique d'un article permettant d'accéder à son contenu.

Tel que représenté sur la figure 2A, la façade (12) présente une esthétique particulière appelée face A, apparente à l'extérieur du sac. La partie dorsale ou élément de base (11) porte les bretelles (13) par exemple. Le sac à dos décrit ici est uniquement donné à titre d'exemple mais le même principe peut être appliqué à tout autre article de maroquinerie tel que les sacs à main ou les portes-feuilles par exemple sans que l'on ne sorte du cadre de la présente invention.

Selon un mode de réalisation de l'invention, la partie dorsale ou élément de base (11) porte la partie de la fermeture à glissière (1) comportant le curseur. La partie complémentaire (6) est portée par la façade afin que celle ci puisse être retournée et ré assemblée à la partie dorsale (11). Le point de rejointoiement entre les deux extrémités de la fermeture doit être positionné sur l'un des axes de symétrie du sac. A titre d'exemple, il est possible de les faire se rejoindre sur la partie supérieure du sac. Afin de permettre une fermeture complète du sac, les deux extrémités de la fermeture se superposent légèrement, la butée d'arrêt (5) se superposant sur le guide de démarrage (3).

La description qui suit présente le mode opératoire pour effectuer le retournement de la façade. La façade et l'élément de base sont assemblés, le guide (7) est engagé dans la butée de démarrage (3), la fermeture est assemblée et le curseur est situé au niveau de la butée d'arrêt (5). La façade présente la face A à l'extérieur. Pour effectuer le retournement de la façade, on détache ladite façade en faisant glisser le curseur (2) le long de la fermeture jusqu'au guide de démarrage de manière à ce que la partie (6) de la fermeture soit complètement libérée (figure 3A). Puis on retourne la façade, c'est à dire que la face intérieure de la façade prend la place de la face extérieure de la façade (figures 3B et 3C). On fait pivoter la façade pour que la partie de la fermeture (6) de la façade se retrouve face à la partie de la fermeture (1) de l'élément de base, cette phase n'est pas représentée. On ré assemble alors la façade à l'élément de base (figure 3D) en engageant le curseur par le guide (7') puis en le faisant glisser jusqu'à la butée d'arrêt (5). L'article est alors ré assemblé et présente une nouvelle face B à l'extérieur.

Selon un autre mode de réalisation, le principe de l'invention est également adaptable à des articles comportant des rabats, un cartable par exemple, tel que représenté sur la figure 4. Le cartable peut alors être démonté en trois parties, l'élément de base (15), la façade de base (16) et la façade du rabat (17). Chaque façade possède deux faces différentes, il est donc possible d'obtenir en les combinant quatre esthétiques de cartables différentes. Une fermeture à glissière (18) peut être disposée sur la partie supérieure du rabat, au point de jonction par exemple entre la partie du rabat faisant façade et la partie supérieure du rabat. Une autre fermeture à glissière (19) peut être positionnée sur la partie périphérique de l'élément de base, par exemple au niveau des soufflets du cartable.

Lorsque l'article présente des éléments de fermeture du rabat (20), tels que des moyens de clipsage, un bouton à pression ou un élément magnétique, il est nécessaire de prévoir un moyen pour permettre le passage des éléments de fermeture du rabat (20) d'un côté à l'autre de la façade. Dans le cas ou les éléments de fermeture du rabat sont des sangles munies de moyens de clipsage, il est par exemple possible de réaliser des fentes dans les façades afin de faire passer la sangle d'un côté à l'autre. Il peut par exemple également être envisageable de maintenir les sangles à la façade par des boutons pression et de les fixer ainsi d'un côté ou de l'autre de la façade.

La figure 5 représente un autre mode de réalisation applicable aux éléments de fermeture magnétique ou aux boutons pression. Ces éléments de fermetures sont constituées de deux parties complémentaires venant s'engager l'une dans l'autre. Le rabat (17) comporte une partie (21) des deux parties complémentaires de l'élément de fermeture (20). Cette partie (21) est montée sur un support articulée selon un axe (22) parallèle au plan formé par la façade du rabat (17). Ainsi, quel que soit le sens de montage de la façade du rabat (17), la partie de l'élément de fermeture (21) pourra se retrouver face à l'une des parties de fermeture complémentaires (23) ou (23') de la façade (16) de l'élément de base. Les parties complémentaires de fermeture (23) et (23') seront disposées chacune sur l'une des faces de la façade (16).

## Revendications

1. Article de maroquinerie pouvant être du type sac à dos, cartable ou tout autre type d'article, composé d'au moins un élément de base (15), constituant la partie dorsale d'un sac à dos par exemple, une façade de base (16) et un rabat (17) caractérisé en ce que ledit élément de base (15) et ladite façade de base (16) et ledit rabat (17) sont totalement séparables par l'intermédiaire de fermetures à glissière ou tout autre moyen d'assemblage disposé sur la partie supérieure du rabat et sur la partie périphérique de l'élément de base, ladite façade de base et ledit rabat possédant sur chacune de leurs faces une esthétique différente et pouvant à volonté être retournées et ré assemblées sur l'élément de base.

2. Article de maroquinerie selon la revendication 1 caractérisé en ce que les fermetures à glissière sont du type réversibles, composée de deux parties, l'une (1) comportant le curseur (2), l'autre partie (6) comportant un guide de démarrage (7) et (7') à chacune de ses extrémités.

3. Article de maroquinerie selon la revendication 2 caractérisé en ce que les parties (1) comportant le curseur sont assemblées sur l'élément de base (15), les autres parties (6) étant assemblées sur la façade (16) et le rabat (17).

4. Article de maroquinerie selon l'une des revendications précédentes caractérisé en ce qu'il comporte un élément de fermeture (20) du rabat du type magnétique par exemple, ledit élément de fermeture du rabat étant constitué :
- d'une partie (21) montée sur le rabat et articulée selon un axe (22) parallèle au plan formé par la façade du rabat (17),
- de deux parties (23), (23'), chacune complémentaire de la partie (21), lesdites parties (23') et (23') étant chacune disposée sur l'une des faces de la façade (16).
